# EUROPÄISCHE PATENTSCHRIFT

(11) **EP 1 177 058 B1**
(45) Veröffentlichungstag und Bekanntmachung des Hinweises auf die Patenterteilung: **19.02.2003**
(21) Anmeldenummer: 00916814.7
(22) Anmeldetag: 10.03.2000
(51) Int. Cl.: B22D 17/14, B22D 17/20

(54) **KOLBENSEITIGE ABSAUGABDICHTUNG BEI ANWENDUNG DES VAKUUMDRUCKGIESSVERFAHRENS**
SEALING OF SUCTION CASING ON THE PISTON SIDE DURING A VACUUM DIE-CASTING METHOD
ETANCHEIFICATION DU CHASSIS D'ASPIRATION COTE PISTON LORS DE LA MISE EN OEUVRE DU PROCEDE DE COULEE SOUS PRESSION SOUS VIDE

(30) Priorität: 08.05.1999 DE 19921496
(43) Veröffentlichungstag der Anmeldung: 06.02.2002
(73) Patentinhaber: Müller Weingarten AG, D-88250 Weingarten (DE)
(72) Erfinder: STUMMER, Friedrich, D-70736 Fellbach (DE); SCHWARZ, Tobias, D-73728 Esslingen (DE)
(74) Vertreter: Otten, Herbert
(86) Internationale Anmeldenummer: DE0000764
(87) Internationale Veröffentlichungsnummer: WO00067935

(56) Entgegenhaltungen:
- EP-B- 0 462 218
- DE-C- 19 754 532
- US-A- 3 009 218

## Beschreibung

Die Erfindung bezieht sich auf eine kolbenseitige Abdichtung bei Druckgußmaschinen die nach einem Vakuum-Verfahren, insbesondere nach dem Vacural-Verfahren, arbeiten und mit einem Absaugspalt oder Absaugkasten ausgerüstet sind.

Zur Erhöhung der Funktionssicherheit und der Dichtungsstandzeit wird eine Abdichtung auf einem im Durchmesser abgesetzten Gießkolben vorgeschlagen.

### Stand der Technik

Die Produktion von Leichtmetallteilen erfolgt in erheblichen Mengen im Druckgießverfahren. Eine dominierende Stellung nehmen dabei Bauteile aus Aluminium und seiner Legierungen ein, jedoch wird auch Magnesium als Konstruktionswerkstoff immer attraktiver.

Traditionell finden die bekannten Druckgießverfahren nach dem Kaltkammer- oder, insbesondere für kleinere Bauteile, nach dem Warmkammerverfahren statt. Für eine Vielfalt von Teilen haben sich diese Verfahren bewährt. Sind jedoch hochwertige Bauteile mit minimalen Oxide- und Verunreinigungseinschlüssen gefordert die höhere dynamische Festigkeitswerte gewährleisten und/oder einer nachfolgenden Wärmebehandlung unterzogen werden, so findet bevorzugt ein Vakuumdruckgießverfahren Anwendung.

Bei einem dieser Verfahren erfolgt die Dosierung der Schmelze in die Füllkammer über ein im Schmelzbad befindliches Saugrohr. Veranlaßt wird diese Schmelzdosierung durch das Anlegen eines Vakuums, welches nach dem Schließen der Form durch Öffnen eines Vakuumventils zugeschaltet wird. Zusätzlich zu diesem Formvakuum ist auch zur besseren und geregelteren Vakuumwirkung ein zusätzliches Gießkammervakuum möglich, wie vom Anmelder in der DE 30 41 340 C 2 als Vacural-Druckgießverfahren beschrieben.

Zur Erzielung einer entsprechenden Prozeßsicherheit und um eine optimale Vakuumwirkung zu gewährleisten muß das gesamte Verfahren möglichst in einem geschlossenen Kreislauf ablaufen und somit nach außen entsprechend abgedichtet sein.

Ein abzudichtender Bereich ist dabei die rückwärtige Seite des Kolbens- bzw. der Kolbenstange die mit dem Gießaggregat gekuppelt ist. Als Dichtungsträger hat sich der Absaugkasten der zur Abführung der an der Gießkolbenrückseite austretenden dünnen Leichtmetallresten, dem sog. Flitter, bewährt.

So ist z.B. in der EP 0 462 218 in einer am Ende des Absaugkasten befestigten Flanschbuchse eine Dichtung angebracht, die die Gießkolbenstange im Austrittsbereich aus dem Absaugkasten abdichtet. Ein wesentlicher Nachteil dieser Dichtungsanordnung ist, daß bei einem Abriß des Kolben am Verbindungsgewinde zwischen Kolben und Kolbenstange die Dichtwirkung an der Kolbenstange bestehen bleibt. Üblicherweise befinden sich die zur Kolbenkühlung erforderlichen Kühlwasserbohrungen in der Kolbenstange, so daß nach Kolbenabriß dann das Kühlwasser aus der Gießkolbenstange austritt. Durch die sich dann ergebende Situation kann das Kühlwasser im wesentlichen nur über das Ansaugrohr in das Schmelzebad des Warmhalteofen zurücklaufen. Neben der Störung des Gießprozeßes und der Beeinträchtigung der Schmelze besteht dann bei Vergießung von Magnesium oder Aluminium eine hohe Unfallgefahr. Möglichkeiten der Gefährdung entstehen durch eine explosionsartige Reaktion oder durch die erhebliche Volumenvergrößerung und damit Druckerhöhung des im Saugrohr mit der heißen Schmelze zusammentreffenden Kühlwassers in dem sich ergebenden abgeschlossenen Raum. Ein weiterer Nachteil dieser Dichtungsanordnung ist der erhöhte Dichtungsverschleiß, wenn Kolben und Kolbenstange nicht symmetrisch zueinander sind, d.h. einen Versatz aufweisen.

Eine Abdichtung auf einem Gießkolben ist in der US PS 3,009,218 offenbart, vorgeschlagen wird ein Gießkolben mit einem gleichbleibenden Kolbendurchmesser über seine gesamte Länge. Bedingt durch den Gießprozeß treten in der Gießkammer Beschädigungen wie Ausschwemmungen oder Riefen auf, diese mechanischen Beeinträchtigungen führen auch zur Beschädigung des Gießkolben. Bei der vorgeschlagenen Ausführung kann die Kolbendichtung dann ebenfalls zu Schaden kommen und die Dichtwirkung ist im Dauerbetrieb nicht gewährleistet.

### Aufgabe und Vorteil der Erfindung

Der Erfindung liegt die Aufgabe zugrunde, bei Anwendung des Vakuumdruckgießverfahren ein Dichtungssystem für einen Gießkolben vorzuschlagen, welches eine hohe Standzeit gewährleistet und eine Unfallgefahr wesentlich herabsetzt.

Diese Aufgabe wird ausgehend von einem Dichtungssystem nach dem Oberbegriff des Anspruch 1, durch die kennzeichnenden Merkmale des Anspruch 1 gelöst. In den Unteransprüchen werden vorteilhafte und zweckmäßige Weiterbildungen des Dichtungsystems vorgeschlagen.

Erfindungsgemäß wird die Aufgabe dadurch gelöst, daß ein verlängerter Gießkolben über mindestens einen Absatz, d.h. kleineren Durchmesser, an seinem rückwärtigen Ende verfügt und die im Absaugkasten angebaute Dichtung bei zurückgefahrenem Kolben mit diesem in Dichtverbindung steht. Der Dichtungseinbau soll dabei über eine kraft- oder formschlüssige Verbindung erfolgen und der Dichtring kann über eine Trennstelle verfügen die seinen Einbau oder Austausch ohne wesentliche Montagemaßnahmen ermöglicht. Die gewählte Gießkolbenausführung gewährleistet zum einen, daß mechanische Kolbenbeschädigung nicht am kleineren Dichtungsdurchmesser auftreten, da dieser Durchmesser keinen Kontakt zu der Bohrung der Gießkammer hat und zum anderen ist durch das einfache Herstellverfahren eine Konzentrizität der Gießkolbendurchmesser gegeben. Weiterhin könnte nach einem Gießkolbenabriß, der im Regelfall im Bereich einer vorgefahrenen Gießstellung erfolgen würde, das Kühlwasser durch den nun nach hinten offenen Ringraum austreten.

Weitere Einzelheiten und Vorteile der Erfindung ergeben sich aus der nachfolgenden Beschreibung eines Ausführungsbeispiels:

Die Figuren zeigen:
- Figur 1: Einspritzsystem einer Vacural-Druckgießmaschine
- Figur 2: Einzelheit des Gießkolben mit Absaugkasten und Abdichtung

### Beschreibung des Ausführungsbeispiel

Figur 1 zeigt das Einspritzsystem 1 einer Vacural-Druckgießmaschine welches über Anker 2 mit der festen Aufspannplatte 3 verbunden ist. Zwischen fester Aufspannplatte 3 und Ständerteil 4 des Einspritzsystem 1 ist der Warmhalteofen 5 für die flüssige Schmelze angeordnet. Das unterhalb der Schmelzbadoberfläche in den Warmhalteofen 5 eintauchende Saugrohr ist mit 6 bezeichnet. Das obere Ende von Saugrohr 6 ist mit Gießkammer 7 verbunden. In der Gießkammer 7 befindet sich Gießkolben 8 der mit Gießkolbenstange 9 verbunden ist. Gießkolbenstange 9 ist mit dem eigentlichen Gießaggragat 10 verbunden.

Eine vergrößerte Darstellung des erfindungsgemäßen Gedanken ist in Figur 2 gezeigt. In Gießkammer 7 befindet sich Gießkolben 8 der über unterschiedlich große Durchmesser D1 und D2 verfügt. Der kleinere Durchmesser D2 wird durch Dichtung 11 in gezeigter zurückgefahrenen Stellung abgedichtet, wobei die zurückgefahrene Stellung dem Betriebszustand entspricht in dem die Schmelze über den Vakuumaufbau durch Saugrohr 6 angesaugt wird, während in der Vorwärtsbewegung des Gießkolben 8 eine Abdichtung nicht mehr erforderlich ist. Es kann sogar die Situation eintreten in dem ein nachfließen der Luft oder die gezielte Verwendung eines Schutzgases das absinken der Restschmelze und damit das verhindern eines "einfrieren" der Schmelze im Saugrohr erforderlich macht. Dichtung 11 wird mittels eines Klemmring 12 mit Absaugkasten 13 reibschlüssig verbunden. Durch die entsprechende Formgestaltung des Dichtringes 11 z.B. ein T-Profil kann auch eine formschlüssige Verbindung gewählt werden. Bevorzugt wird ein einseitig oder beidseitig geteilter Dichtring 11 verwendet, was einen Austausch des Dichtringes nur durch Entfernung von Klemm- oder Haltering 12 ermöglicht. Die Teilstelle des Dichtringes kann z.B. in Form eines Schrägstoßes ausgeführt werden, wodurch eine optimale Dichtwirkung erzielt wird. Der Gießkolben 8 ist bevorzugt so ausgebildet, das der kleinere Durchmesser D2 (=Dichtdurchmesser) in seinem Endbereich sich kegelig verjüngent ausgebildet ist und die Übergänge mit entsprechend großzügigen Radien gestaltet werden. Durch diese Form ist ein funktionssicheres Ein- und Ausfahren aus der Dichtung 11 gewährleistet, was wiederum zur Schonung der Dichtung beiträgt.

Die Erfindung ist nicht auf das beschriebene und dargestellte Ausführungsbeispiel beschränkt. Sie umfaßt auch alle fachmännischen Ausgestaltungen im Rahmen des geltenden Anspruches 1.

### Bezugszeichenliste:

- 1: Einspritzsystem
- 2: Anker
- 3: Feste Aufspannplatte
- 4: Ständerteil
- 5: Warmhalteofen
- 6: Saugrohr
- 7: Gießkammer
- 8: Gießkolben
- 9: Gießkolbenstange
- 10: Gießaggregat
- 11: Dichtung
- 12: Klemmring, Haltering
- 13: Absaugkasten

## Patentansprüche

1. Abdichtung für den Gießkolben (8) einer Druckgießmaschine mit angebautem Absaugkasten (13), bei der der Transport des Metalles aus einem Schmelze- bzw. Warmhalteofen (5) in die Gießkammer (7) mittels Evakuieren über ein Saugrohr (6) erfolgt, wobei der Durchmesser des Gießkolbens (8) größer ist als der Durchmesser der Gießkolbenstange (9), **dadurch gekennzeichnet, dass** der Gießkolben (8) mindestens zwei unterschiedliche Durchmesser D1 und D2 aufweist, wobei der kleinere Durchmesser D2 am hinteren Ende des Gießkolben (8) in Richtung Gießkolbenstange (9) angeordnet ist und wobei in dem, am stirnseitigen Ende der Gießkammer (7), in Richtung Gießaggregat (10) vorgesehenen Absaugkasten (13) eine dem Durchmesser D2 entsprechende Dichtung (11) angeordnet ist.

2. Abdichtung nach Anspruch 1, **dadurch gekennzeichnet, dass** die Dichtung (11) mittels eines Klemm- oder Halteringes (12) kraft- oder formschlüssig mit dem Absaugkasten (13) verbunden ist.

3. Abdichtung nach Anspruch 1 oder 2, **dadurch gekennzeichnet, dass** die Dichtung (11) über mindestens eine Teilstelle verfügt.

4. Abdichtung nach Anspruch 1, **dadurch gekennzeichnet, dass** der Gießkolben (8) im Anschluss an den Gießkolbendurchmesser D2 mit einem kegelförmigen Ende und Übergangsradien ausgebildet ist.

## Claims

1. Seal for the plunger (8) of a die casting machine with attached suction box (13), the metal being conveyed from a melting or holding furnace (5) into the casting chamber (7) by means of evacuation via a suction pipe (6), the diameter of the plunger (8) being greater than the diameter of the plunger rod (9), **characterised in that** the plunger (8) has at least two different diameters D1 and D2, the smaller diameter D2 being arranged on the trailing end of the plunger (8) in the direction of the plunger rod (9), and a seal (11) corresponding to the diameter D2 being arranged in the suction box (13) provided in the direction of the casting unit (10) on the front end of the casting chamber (7).

2. Seal according to claim 1, **characterised in that** the seal (11) is non-positively or positively connected to the suction box (13) by means of a clamping or holding ring (12).

3. Seal according to claim 1 or 2, **characterised in that** the seal (11) has at least one divided point.

4. Seal according to claim 1, **characterised in that** the plunger (8) is constructed to adjoin the plunger diameter D2 with a conical end and transition radii.

## Revendications

1. Etanchéification pour le piston de coulée (8) d'une machine de coulée sous pression ayant un boîtier d'aspiration monté (13), où le transport du métal d'un four de fusion ou de maintien en température (5) dans la chambre de coulée (7) est effectué par mise en dépression par l'intermédiaire d'un tube d'aspiration (6), le diamètre du piston de coulée (8) étant plus grand que le diamètre de la tige (9) du piston de coulée,
**caractérisée en ce que** le piston de coulée (8) présente au moins deux diamètres différents (D1 et D2), le plus petit diamètre (D2) étant prévu à l'extrémité arrière du piston de coulée (8) en direction de la tige (9) du piston de coulée et un joint étanche (11) correspondant au diamètre (D2) étant agencé dans le boîtier d'aspiration (13) prévu en direction de l'appareil de coulée (10), à l'extrémité frontale de la chambre de coulée (7).

2. Etanchéification selon la revendication 1,
**caractérisée en ce que** l'étanchéification (11) est reliée au boîtier d'aspiration (13), par coopération de formes ou sous l'influence d'une force, au moyen d'une bague de serrage ou de maintien (12).

3. Etanchéification selon la revendication 1 ou 2,
**caractérisée en ce que** l'étanchéification (11) dispose d'au moins un emplacement de joint.

4. Etanchéification selon la revendication 1,
**caractérisée en ce que** le piston de coulée (8) au niveau du raccord au diamètre-(D2) du piston de coulée est réalisé avec des rayons de transition et une extrémité conique.
